# EUROPÄISCHE PATENTSCHRIFT

(11) **EP 0 152 806 B1**
(45) Veröffentlichungstag und Bekanntmachung des Hinweises auf die Patenterteilung: **04.04.1990**
(21) Anmeldenummer: 85100790.6
(22) Anmeldetag: 25.01.1985
(51) Int. Cl.: H01R 13/703

(54) **Elektrische Sicherheitssteckverbindung**
Pluggable electric security connection
Connexion électrique enfichable de sécurité

(30) Priorität: 08.02.1984 GR 73756; 29.08.1984 GR 80240
(43) Veröffentlichungstag der Anmeldung: 28.08.1985
(73) Patentinhaber: Tzivanidis, Pavlos, Athen (GR); Karabakakis, Stelios, Athen 114-73 (GR)
(72) Erfinder: Karabakakis, Stelios, Athen 114-73 (GR)
(74) Vertreter: Bockhorni, Josef, Dipl.-Ing.

(56) Entgegenhaltungen:
- BE-A- 694 071
- DE-A- 1 805 539
- DE-A- 2 013 932
- DE-A- 2 643 031
- FR-A- 2 157 379
- US-A- 2 234 982
- US-A- 2 573 920

## Beschreibung

Die Erfindung betrifft eine elektrische Sicherheitssteckverbindung gemäß dem Oberbegriff des Patentanspruches 1 und geht von der FR-A-2 157 379 aus.

Auch die sogenannten Sicherheitssteckdosen (Schuke-Dosen) geben keine Gewähr dafür, daß nicht von unbefugter oder unerfahrener Hand in den Stecker unmittelbar oder mit metallischen Teilen gegriffen und dadurch eine leitende Verbindung zwischen Netz und der betreffenden Person hergestellt wird, was nicht nur zu erheblichen gesundheitlichen Schäden, sondern sogar zu Lebensgefähr führen kann.

Eine elektrische Sicherheitssteckverbindung der eingangs genannten Art (FR-A-2 157 379) weist zwei voneinander durch eine isolierende Trennwand getrennte Kammern auf. Durch einen Magnetbestandteil am Stecker und einen Magnetkörper innerhalb der Steckdose wird die elektrische Verbindung geschlossen, sobald der Stecker in die Steckdose eingesteckt wird. Beim Herausziehen des Steckers wird der magnetische Kontakt aufgehoben, so daß auch die Kontakte innerhalb der Steckdose von den Netzzuleitungen getrennt sind. Die Kammern mit dieser bekannten elektrischen Sicherheitssteckverbindung sind in Einsteckrichtung des Steckers hintereinander angeordnet, wobei der in der Steckdose beweglich gelagerte Magnetkörper sich in der vorderen Kammer, also in der Steckeraufnahmekammer befindet. Dieser Magnetkörper ist über eine mechanische Verbindung mit einem elastischen Bauteil gekoppelt, welches mit den Netzzuleitungen verbundene Kontaktierungselemente aufweist. Wird der Stecker in die vordere Steckeraufnahmekammer eingesteckt, so wird der Magnetkörper angezogen und dadurch das elastische Bauteil so gegen die Kontaktbrücken gedrückt, daß die Kontaktelemente in Anlage gelangen und damit der Stecker an die Netzzuleitungen elektrisch leitend angeschlossen ist. Der Magnetkörper, der in der Steckeraufnahmekammer angeordnet ist, ist über ein mechanisches und damit verschleißanfälliges Kupplungsglied mit einem weiteren, elastisch ausgebildeten Bauteil gekoppelt, so daß indirekt über den angezogenen Magnetkörper der elektrisch leitende Anschluß zwischen Stecker und Netz herbeigeführt wird.

Schließlich sind Hilfsmagnetkörper für die Rückführung von Magnetkörpern in Sicherheitssteckverbindungen allgemein bekannt (BE-A-694 071, DE-A-2 643 031), durch welche sichergestellt ist, daß nach dem Herausziehen des Steckers die Magnetkörper wieder in ihre Ausgangslage zurück gestellt werden.

Aufgabe der Erfindung ist es, eine elektrische Sicherheitssteckverbindung zu schaffen, die gewährleistet, daß nach dem Herausziehen des Steckers jedes von außen zugängliche Teile der Steckdose stromlos, das heißt vom Netz getrennt ist.

Diese Aufgabe wird erfindungsgemäß dadurch gelöst, daß die geschlossene Kammer in Steckrichtung des Steckers in der Steckdose senkrecht unterhalb der Aufnahmekammer angeordnet ist und den beweglichen Magnetkörper aufnimmt, der normalerweise auf dem Kammerboden ruht, nach oben frei beweglich aufgenommen ist, in Richtung der Netzanschlüsse und in Richtung der Kontaktbrücken weisende elektrische Verbindungselemente aufweist und nur in seiner oberen angezogenen Stellung die in der Trennwand angeordneten Kontakbrücken mit den Netzzuleitungen verbindet, und daß unterhalb der geschlossenen Kammer ein Hilfsmagnetkörper zur Rückführung des Magnetkörpers auf den Kammerboden nach Abziehen des Steckers angeordnet ist.

Da das die Verbindungselemente tragende Bauteil in der in sich abgeschlossenen Kammer bei ausgestecktem Stecker keinerlei Verbindung zur oberen Aufnahmekammer aufweist, ist es völlig ungefährlich, in diese obere Kammer einzugreifen, da zu ihr keinerlei Zuleitung aus dem Netz führt. Es ist somit eine absolute Sicherheit der Steckdose und damit der gesamten Steckerverbindung gewährleistet. Der Stromfluß von der Steckdose zum Verbraucher wird nach dem Einstecken des Steckers in die obere Kammer automatisch hergestellt, ohne daß irgendjemand die Möglichkeit hat, an die Kontaktstellen zu kommen, da diese so untergebracht werden können, daß erst nach völligem Einschub das Steckers in die Steckdose das Anziehen des Magnetkörpers in der darunterliegenden in sich geschlossenen Kammer erfolgt.

Der Magnetkörper in der geschlossenen Kammer kann selbstverständlich aus mehreren getrennt geführten, jeweils eines der Verbindungselemente enthaltenden Einzelkörpern bestehen. Der Stecker braucht nicht ein voll magnetischer Stecker zu sein, auf dem über entsprechende Isolierungen entsprechende Kontaktstreifen oder -Plättchen angeordnet sind, die nach dem Einstecken des Steckers mit den Kontaktbrücken in Berührung kommen. Es kann sich auch um einen Stecker mit Steckerstiften handeln, die auf einem entsprechenden Magnetkörper, gegebenenfalls diesen isoliert durchsetzend, angeordnet sind, Man kann aber die Steckerstifte selbst auch als Magnete ausbilden. Es ist dabei nicht von Bedeutung, daß der Magnetkörper in der geschlossenen Kammer tatsächlich ein Magnet ist. Es kann sich auch um ein Weicheisenteil handeln, das zwischen dem Magnetkörper des Steckers und den Hilfsmagnetkörpern angeordnet ist, wobei die Magnete in ihrer Magnetkraft selbstverständlich so bemessen sein müssen, daß bei eingestecktem Stecker dieser Teil in Richtung des Steckers angezogen wird.

Nachfolgernd wird ein Ausführungsbeispiel der Erfindung anhand der Zeichnung beschrieben. Darin zeigen in
Figur 1: Eine Frontansicht der Großplatte einer Steckdose;
Figur 2: Die Ansicht nach Figur 1 mit .in die später dicht zu verschließende Kammer eingesetztem Magnetkörper;
Figur 3: die Ansicht nach Fig. 2, wobei der in dieser Stellung des Magnetkörpers in die obere Aufnahmekammer eingesetzte Stecker zur besseren Verdeutlichung auch noch seitlich herausgezeichnet perspektivisch dargestellt ist;
Figur 4: eine der Fig. 2 entsprechende Ansicht einer abgeänderten Ausführungsform;
Figur 5: eine der Ansicht nach Fig. 3 entsprechende Ansicht der abgeänderten Ausführungsform;
Figur 6: eine Ansicht einer abgeänderten Ausführungsform;
Figur 7: eine der Fig. 2 entsprechende Ansicht dieser abgeänderten Ausführungsform;
Figur 8: eine der Fig. 5 entsprechende Darstellung dieser abgeänderten Ausführungsform.

In einem Sockel 1 befindet sich eine durch die Begrenzungslinie 2 gekennzeichnete Ausnehmung oder ein entsprechender Aufsatz. Dort ist eine Kammer 3 ausgebildet, die in sich geschlossen ist und nach Fertigmontage der Steckdose nach äußen hin abgeschlossen wird. In diese Kammer münden die Anschlüsse +, - und Masse M ein. Oberhalb dieser Kammer 3 befindet sich eine Aufnahmekammer 4, die von der Kammer 3 durch eine Trennwand 5 getrennt ist, in der Kontaktbrücken 6, 7 und 8 angeordnet sind. Bei dem wiedergegebenen Ausführungsbeispiel wird davon ausgegangen, daß die Stromzufuhr über eine +-Leitung, eine --Leitung unter Sicherung durch eine Erd- oder Masseleitung erfolgt. Selbstverständlich ist das Erfindungsprinzip darauf nicht beschränkt und es ist jede Art und Vielzahl von entsprechenden Zuleitungen, auch in Wechsel- oder Drehstromausführung grundsätzlich denkbar.

Unterhalb der Kammer 3 ist ein Magnet 9 vorgesehen.

Wie Fig. 2 erkennen läßt, ist in der nach Fertigmontage völlig geschlossenen kammer 3 ein Magnetkörper 10 vorgesehen, in dem isoliert Kontaktelemente 11, 12 und 13 vorgesehen sind. Man erkennt aus Fig. 2 auch wenigstens teilweise die Anschlüsse +, - und M.

Fig. 3 zeigt die gleiche Anordnung nach Einstekken des Steckers 13, der in Richtung des Pfeiles XIII aus seitlich herausgezeichneten, perspektivisch dargestellten Lage in die Kammer 3 eingesteckt wird. Der Stecker 13 weist Kontaktierungsstellen 14, 15 und 16 auf, die mit Drähten oder Litzen verbunden sind, welche in dem isolierten Kabel 17 zum nicht gezeichneten Verbraucher, z.B. eine Lampe, führen. Außerdem enthält der Stecker 13 einen magnetischen Bestandteil 18, der nach vollständigem Einstecken des Steckers 13 in die Kammer 4 (Fig. 1 und 2) dafür sorgt, daß der Magnetkörper 10 nach oben angezogen wird. Das führt dazu, daß die Anschlüsse +, - und M (vgl. Fig. 1 und 2) über die Kontaktbrücken 6, 7 und 8 mit den Kontaktierungsstellen 14,15 und 16 des Steckers in Verbindung kommen und damit über das en den Stecker 13 angeschlossene Kabel 17 dem Verbraucher Strom zugeführt wird. Wird der Stecker herausgezogen, dann ist der Magnetschluß zwischen dem Magneten 18 und dem Magnetkörper 10 unterbrochen und der Magnetkörper 10 fällt nach unten ab, wobei dieses Abfallen durch den Hilfsmagneten 9 unterstützt wird. Nach dem Herausziehen des Steckers 13 befindet sich also kein nach außen hin zugänginger Teil der Steckdose in elektrischer Verbindung mit dem Netz, wodurch eine absolute Sicherheit gewährleistet ist.

Bei der Ausführungsform nach Fig. 4 sind die einzelnen Kontaktelemente 41, 42, 43 voneinander getrennt, aber mit entsprechenden Magneten 44, 45, 46 versehen, so daß nach dem Einstecken des Steckers 47 in die Kammer 4 wiederum das Anziehen dieser einzelnen Kontaktelemente und damit der Stromschluß zum Verbraucher erfolgt. Hier ist der Hilfsmagnet 49 gegebenenfalls als mehrteiliger Magnet ausgeführt, wie die Zeichnung erkennen läßt.

Der Stecker 47 weist bei dieser Ausführungsform die Gestalt nach Fig. 5 auf und ist mit drei Steckerstiften 51, 52, 53 versehen, die in die entsprechenden Öffnungen +, -, M eingesteckt werden, so daß nach dem Anheben der entsprechenden Einzelmagnets 44, 45, 46 den Kontakt zwischen dem Kabel 58 und damit dem Verbraucher und dem an +, -, M anliegenden Netz hergestellt ist.

Eine weitere Ausführungsform ist in den Fig. 6 bis 8 wiedergegeben. Die Anordnung der einzelnen Kammern ist die gleiche wie bei den vorhergehenden Ausführungsformen. Hier ist lediglich dafür gesorgt, daß am Stecker 81 nach Fig. 8 ein Magnetteil 82 vorgesehen ist, der von den einzelnen Steckerstiften 83, 84, 85 entsprechend isoliert ist. Wird dieser Stecker mit seinem Magnetteil 81 in die obere Aufnahmekammer eingesteckt, so sorgt der Magnetteil 81 für das Anziehen des Magnetkörpers 86, der die entsprechenden Kontaktelemente trägt, die die Verbindung zu den Steckerstiften 83, 84, 85 über die Öffnungen 87, 88, 89 in die die Steckerstifte 83, 84, 85 greifen, her. Auch hier ist wieder ein Hilfsmagnet 90 vorgesehen. Die Verbindung zwischen den Öffnungen 87, 88, 89 bzw. deren metallischen Boden oder metallischer Auskleidung liegt hinter der Zeichenebene und ist somit nicht sichtbar.

## Patentansprüche

1. Elektrische Sicherheitssteckverbindung, bestehend aus einem mit einer zu einem Verbraucher führenden Leitung (17, 58) verbundenen Stecker (13, 47, 81) und einer am Netz liegenden Steckdose, umfassend zwei durch eine isolierende mit Kontaktbrücken (6, 7, 8; 41, 42, 43) versehene Trennwand (5) voneinander getrennte Kammern (3, 4), von denen eine (3) geschlossen ist und die Netzzuleitungen aufnimmt und die andere zur Aufnahme des Steckers ausgebildet ist, mit einem in der Steckdose beweglich aufgenommenen Magnetkörper (10; 18; 41,42,43; 86), der die Kontaktbrücken (6,7,8) mit den Netzzuleitungen in der Einsteckstellung des Steckers verbindet, welcher neben seinen mit in die Steckeraufnahmekammer (4) weisenden Enden der Kontaktbrücken (6,7,8) in Kontakt bringbaren Kontaktierungsstellen (14, 15, 16; 51, 52, 53; 83, 84, 85) einen Magnetbestandteil (18; 82) aufweist, der in Einsteckstellung den Magnetkörper (10; 41, 42, 43; 86) in der Steckdose zur Herstellung der elektrischen Verbindung anzieht, dadurch gekennzeichnet, daß die geschlossene Kammer (3) in Steckrichtung des Steckers (13; 47; 81) in der Steckdose senkrecht unterhalb der Aufnahmekammer (4) angeordnet ist und den beweglichen Magnetkörper (10; 41,42,43; 86) aufnimmt, der normalerweise auf dem Kammerboden ruht, nach oben frei beweglich aufgenommen ist, in Richtung der Netzanschlüsse und in Richtung der Kontaktbrücken (6, 7, 8; 41, 42, 43) elektrische weisende Verbindungselemente, (11, 12, 13) aufweist und nur in seiner oberen angezogenen Stellung die in der Trennwand (5) angeordneten Kontaktbrücken (6, 7, 8) mit den Netzzuleitungen verbindet, und daß unterhalb der geschlossenen Kammer (3) ein Hilfsmagnetkörper (9; 49; 90) zur Rückführung des Magnetkörpers (10; 41, 42, 43; 86) auf den Kammerboden nach Abziehen des Steckers angeordnet ist.

2. Sicherheitssteckverbindung nach Anspruch 1, dadurch gekennzeichnet, daß der Magnetkörper in der geschlossenen Kammer (3) aus mehreren getrennt geführten, jeweils eines der elektrischen Verbindungselemente (11, 12, 13) enthaltenden Einzelmagnetkörper (41, 42, 43) besteht.

3. Sicherheitssteckverbindung nach Anspruch 1 oder 2, dadurch gekennzeichnet, daß der Stecker (13) einen Magnetkörper (10; 41, 42, 43; 86) durchsetzende Steckerstifte aufweist.

4. Sicherheitssteckverbindung nach den Ansprüchen 1 bis 3, dadurch gekennzeichnet, daß der Stecker (47) wenigstens teilweise als Magnete ausgebildete Steckerstifte (51, 52, 53) aufweist.

## Revendications

1. Connexion électrique enfichable de sécurité, constituée d'une fiche (13,47,81 connectée à une conduite (17, 58) menant à un utilisateur et d'une prise placée dans le réseau, comportant deux chambres (3, 4) séparées l'une de l'autre par une paroi isolante (5) munie de ponts de contact (6, 7, 8; 41,42,43) dont l'une (3) est fermée et reçoit les conduites du réseau et l'autre est conformée pour recevoir la fiche, avec un corps magnétique (10; 18; 41, 42, 43; 86) logé mobile dans la prise, lequel corps magnétique connecte les ponts de contact (6, 7, 8) avec les conduites du réseau dans la position enfichée de la fiche, qui présente un élément magnétique (18; 32) à côté de ses points de contact (14, 15, 16; 51, 52; 53; 83, 84, 85) pouvant être amenés en contact avec les extrémités des ponts de contact (6,7,8) orientées dans la chambre (4) de réception de la fiche, lequel élément magnétique, en position enfichée, attire le corps magnétique (10; 41, 42, 43; 86) dans la prise pour la réalisation de la connexion électrique, caractérisé en ce que, la chambre fermée (3) est disposée en direction d'enfichage de la fiche (13; 47; 81) dans la prise de courant verticalement en dessous de la chambre réceptrice (4) et loge le corps magnétique mobile (10; 41, 42, 43; 86), qui normalement repose sur le fond de le chambre, qui est logé mobile librement vers le haut, qui présente des éléments (11, 12, 13) de connexion électrique orientés en direction des raccords au réseau et en direction des pours de contact (6, 7, 8; 41, 42, 43) et ne connecte que dans sa position attirée haute des ponts de contact (6, 7, 8) disposés sur le fond de la chambre dans la paroi de séparation (5) avec les conduites du réseau, et en ce que en dessous de la chambre fermée (3) un corps magnétique auxiliaire (9; 49; 90) est disposé pour le rappel du corps magnétique (10; 41, 42, 43; 86) après enlèvement de la fiche.

2. Connexion électrique enfichable de sécurité selon la revendication 1, caractérisé en ce que, le corps magnétique dans la chambre fermée (3) est constitué de plusieurs corps magnétiques élémentaires (41, 42, 43) guidés séparément, contenant chaque fois un des éléments de connexion électrique (11, 12, 13).

3. Connexion électrique enfichable de sécurité selon la revendication 1 ou la revendication 2, caractérisée en ce que, la prise (13) présente une pointe de fiche traversant le corps magnétique (10; 41, 42, 43; 86).

4. Connexion électrique enfichable de sécurité selon une des revendications 1 à 3, caractérisée en ce que, la prise (47) présente une pointe de fiche (51, 52, 53) constituée au moins en partie par un aimant.

## Claims

1. An electrical safety plug connection comprising a plug (13,47,81) connected to a wire (17, 58) leading to a load, and a socket connected to the mains and including two chambers (3, 4) separated from each other by an insulating partition (5) provided with contact bridges (6, 7, 8; 41, 42, 43), one chamber (3) being closed and receiving the mains supply lines and the other being adapted to receive the plug, and further comprising a magnetic body (10; 18; 41, 42, 43; 86) received movably in the socket and connecting the contact bridges (6, 7, 8) with the mains supply lines in the inserted position of the plug which has, along with its contacting points (14, 15, 16; 51,52,53; 83,84,85) to be brought in contact with ends of the contact bridges (6, 7, 8) pointing into the plug receiving chamber (4), a magnetic part (18, 82) which in the inserted position attracts the magnetic body (10, 41, 42, 43, 86) in the socket to establish the electrical connection, characterized in that the closed chamber (3) is disposed vertically below the receiving chamber (4) in the direction of insertion of the plug (13; 47; 81) in the socket and receives the movable magnetic body (10, 41, 42, 43; 86) which normally rests on the bottom of the chamber, is received so as to be freely movable upwardly, has electrical connecting elements (11, 12, 13) pointing toward the mains connections and toward the contact bridges (6, 7, 8; 41, 42, 43), and only in its upper attracted position connects the contact bridges (6, 7, 8) in the partition (5) with the mains supply lines, and in that an auxiliary magnetic body (9, 49; 90) is disposed below the closed chamber (3) for returning the magnetic body (10, 41, 42, 43; 86) to the bottom of the chamber when the plug has been withdrawn.

2. The safety plug connection of claim 1, characterized in that the magnetic body in the closed chamber (3) comprises a plurality of separate individual magnetic bodies (41, 42, 43) each containing one of the electrical connecting elements (11, 12, 13).

3. The safety plug connection of claim 1 or 2, characterized in that the plug (13) has plug pins penetrating a magnetic body (10; 41, 42, 42; 86).

4. The safety plug connection of claims 1 to 3, characterized in that the plug (47) has plug pins (51, 52, 53) designed at least partly as magnets.
